# FASCICULE DE BREVET EUROPEEN

(11) **EP 3 749 134 B1**
(45) Date de publication et mention de la délivrance du brevet: **07.06.2023**
(21) Numéro de dépôt: 19711402.8
(22) Date de dépôt: 07.02.2019
(51) Int. Cl.: A45D 34/04

(54) **BOUCHON APPLICATEUR AVEC TIGE D'APPLICATION MOBILE ENTRE UNE POSITION RÉTRACTÉE ET UNE POSITION DÉPLOYÉE**
VERSCHLUSSAPPLIKATOR MIT ZWISCHEN EINER EINGEZOGENEN UND EINER AUSGEFAHRENEN POSITION BEWEGLICHEM APPLIKATIONSSTIEL
APPLICATOR STOPPER WITH APPLICATION STEM THAT CAN MOVE BETWEEN A RETRACTED POSITION AND A DEPLOYED POSITION

(30) Priorité: 08.02.2018 FR 1851046
(43) Date de publication de la demande: 16.12.2020
(73) Titulaire: Clever Beauty, 13100 Aix-En-Provence (FR)
(72) Inventeur: BENTITALLAH, Maëva, 13330 PELISSANNE (FR)
(74) Mandataire: Germain Maureau
(86) Numéro de dépôt international: PCT/FR2019/050270
(87) Numéro de publication internationale: WO 2019/155166

(56) Documents cités:
- WO-A1-2018/009590
- DE-A1- 19 642 610
- US-A- 5 096 320
- US-A- 6 164 857
- US-A1- 2008 169 000
- US-B2- 6 872 020

## Description

La présente invention se rapporte à un bouchon applicateur pour une application d'une composition cosmétique, et à un dispositif cosmétique pour le conditionnement et l'application d'une telle composition cosmétique à appliquer.

Dans le domaine cosmétique, il est connu d'employer des dispositifs cosmétiques pour appliquer des compositions cosmétiques sur différentes parties du corps, comme par exemple les ongles, les cils, les lèvres, les cheveux, ou encore la peau ; de telles compositions cosmétiques pouvant par exemple être sous une forme liquide, fluidique, gélifiée, poudreuse, visqueuse, crémeuse, pâteuse, émulsionnée, avec ou sans particules solides en suspension, et de telles compositions cosmétiques pouvant par exemple être des compositions de maquillage (vernis à ongles, fond de teint, brillant à lèvres, rouge à lèvres, eyeliner, mascara ou toute autre composition cosmétique destinée à l'embellissement d'une partie du corps), ou des compositions de soins ou d'hygiène du corps ou dermatologiques (crème de soins, baume à lèvres, crème antiride, crème anticernes, crème dermatologique ...).

Classiquement, et comme connu par exemple du document WO 2018/009590, un tel dispositif cosmétique comprend un récipient contenant la composition cosmétique à appliquer et muni d'un col fileté sur lequel est monté par vissage un manchon de préhension, où le manchon de préhension supporte une tige d'application qui, d'une part, est montée fixement dans le manchon de préhension et qui, d'autre part, est munie d'une tête d'application plongeant à l'intérieur du récipient dans la composition cosmétique.

Cependant, lorsque le manchon de préhension est dévissé, ce dernier, en venant buter contre le sommet du col du récipient, empêche la tête d'application d'atteindre le fond du récipient, contribuant ainsi à un gâchis de composition cosmétique.

Pour résoudre ce problème, il est connu de nombreuses solutions avec une tige d'application télescopique, autrement dit une tige d'application qui peut coulisser et être déployée pour que sa tête d'application puisse atteindre le fond du récipient avec le manchon de préhension ouvert.

Une première solution est connue du document US 6,164,857 dans lequel un bouchon applicateur comprend un manchon de préhension muni d'une douille taraudée pour un montage par vissage sur un col fileté d'un récipient, et d'un insert monté par-dessus la douille taraudée. Ce bouchon applicateur comprend en outre une tige d'application qui traverse à la fois la douille taraudée et l'insert pour présenter une extrémité supérieure solidaire d'un organe de poussée et une extrémité inférieure supportant une tête d'application. Un ressort de compression est inséré entre l'insert et l'organe de poussée. Ainsi, en poussant sur l'organe de poussée, la tige d'application peut coulisser d'une position rétractée vers une position déployée pour que la tête d'application puisse atteindre le fond du récipient.

Cependant, cette première solution présente un inconvénient qui est que, une fois le manchon de préhension complètement vissé sur le col du récipient, il est possible d'enfoncer par mégarde l'organe de poussée et ainsi écraser la tête d'application contre le fond du récipient. Pour se prémunir de ce premier inconvénient, il est prévu un couvercle qui est encliqueté sur le dessus du manchon de préhension et qui vient chapeauter l'organe de poussée. Cependant, sous une forte poussée, par exemple à l'intérieur d'un sac, il reste possible d'enfoncer ce couvercle et conséquemment d'enfoncer l'organe de poussée, sans compter que l'emploi d'un tel couvercle complexifie l'usage du bouchon applicateur, engendre un risque de perte du couvercle et induit des coûts supplémentaires pour le couvercle et pour le montage du couvercle sur une ligne industrielle d'assemblage.

Une deuxième solution est connue des documents US 6,872,020 et US 5,096,320 dans lesquels un bouchon applicateur comprend un manchon de préhension muni d'un taraudage inférieur pour un montage par vissage sur un col fileté d'un récipient, et d'un épaulement interne au-dessus du taraudage inférieur. Ce bouchon applicateur comprend en outre une tige d'application qui traverse à la fois le taraudage inférieur et l'épaulement interne pour présenter une extrémité supérieure solidaire d'un organe de poussée et une extrémité inférieure supportant une tête d'application. Un ressort de compression est inséré entre l'épaulement interne et l'organe de poussée. Ainsi, en poussant sur l'organe de poussée, la tige d'application peut coulisser d'une position rétractée vers une position déployée pour que la tête d'application puisse atteindre le fond du récipient.

Cependant, cette deuxième solution présente le même inconvénient que la première solution décrite ci-dessus et qui est que, une fois le manchon de préhension complètement vissé sur le col du récipient, il est possible d'enfoncer par mégarde l'organe de poussée et ainsi d'écraser la tête d'application contre le fond du récipient.

La présente invention a notamment pour but de résoudre les inconvénients précités, en proposant un bouchon applicateur qui permet de bloquer la tige d'application lorsque le manchon de préhension est monté et fermé sur le récipient, évitant ainsi un écrasement par inadvertance de la tête d'application contre le fond du récipient.

Un autre but de l'invention est de proposer un bouchon applicateur qui soit adapté aux lignes industrielles d'assemblage en vigueur.

Un autre but de l'invention est de proposer un bouchon applicateur qui permette une fabrication et un assemblage à prix réduit.

Un autre but de l'invention est de proposer un bouchon applicateur qui soit adapté aux tiges d'application et aux têtes d'application standards.

A cet effet, elle propose un bouchon applicateur comprenant :
- un manchon de préhension apte à être monté de manière amovible sur un col d'un récipient destiné à contenir une composition cosmétique à appliquer,
- une tige d'application comprenant un corps de tige conçu pour traverser le col du récipient et s'engager au moins partiellement à l'intérieur du récipient, où ce corps de tige est muni de deux extrémités opposées incluant une extrémité supérieure et une extrémité inférieure dépassant du manchon de préhension et supportant une tête d'application, où la tige d'application est mobile en coulissement à l'intérieur d'un orifice central prévu dans le manchon de préhension, entre une position rétractée et une position déployée ;
- un organe de poussée accouplée à la tige d'application pour déplacer la tige d'application de sa position rétractée vers sa position déployée sous l'effet d'une poussée exercée sur une tête supérieure de l'organe de poussée ; et
- un organe de rappel élastique sollicitant la tige d'application en direction de sa position rétractée, où l'organe de rappel élastique est intercalé entre la tête supérieure de l'organe de poussée et un épaulement interne prévu dans l'orifice central du manchon de préhension ;
où ce bouchon applicateur est remarquable en ce que :
- l'organe de poussée comprend une tige inférieure solidaire de la tête supérieure et qui s'étend à l'intérieur de l'orifice central du manchon de préhension en traversant l'épaulement interne dans la position rétractée, de sorte que ladite tige inférieure présente une terminaison libre disposée en-dessous de l'épaulement interne tandis que la tête supérieure est disposée au-dessus de l'épaulement interne ; et
- l'extrémité supérieure du corps de tige supporte un embout d'accouplement qui, d'une part, est élargi comparativement au corps de tige pour être apte à venir en appui sur ledit col du récipient et, d'autre part, est accouplé en force, par emboîtement, avec la terminaison libre de la tige inférieure de l'organe de poussée.

Ainsi, avec une telle conception, lorsque le manchon de préhension est monté et fermé sur le récipient, l'embout d'accouplement de la tige d'application va se retrouver coincé entre, d'une part, la terminaison libre de la tige inférieure de l'organe de poussée et, d'autre part, le col du récipient, contribuant ainsi à bloquer la tige d'application dans sa position rétractée et donc qui ne pourra pas être enfoncé par inadvertance.

Par ailleurs, sur une ligne industrielle d'assemblage, il suffira de placer la tige d'application sur le récipient, avec l'embout d'accouplement qui vient en appui sur le pourtour du col du récipient, puis de venir placer l'ensemble manchon de préhension/ organe de poussée/ organe de rappel élastique au-dessus du récipient et donc de la tige d'application, et enfin de descendre cet ensemble pour monter et fermer le manchon de préhension sur le col du récipient (notamment par vissage) et, concomitamment, emboîter l'embout d'accouplement de la tige d'application avec la terminaison libre de la tige inférieure de l'organe de poussée.

Ainsi, l'invention permet de respecter le procédé classiquement mis en oeuvre sur les lignes industrielles d'assemblage, où la tige d'application repose préalablement sur le récipient avant que le manchon de préhension ne soit monté (et vissé) sur le col du récipient tout en accouplant concomitamment la tige d'application au manchon de préhension.

Par ailleurs, il est bien entendu que, au sens de l'invention, la tige d'application est mobile en coulissement à l'intérieur de l'orifice central du manchon de préhension exclu une mobilité par vissage de la tige d'application dans le manchon de préhension ; autrement dit au sens de l'invention la tige d'application n'est pas déplacée selon un mouvement de vissage à l'intérieur de cet orifice central, mais elle est déplacée selon un mouvement de coulissement (ou de translation).

En outre, l'embout d'accouplement est élargi comparativement au corps de tige signifie que l'embout d'accouplement présente au moins une dimension transversale (dimension prise dans un plan orthogonal à l'axe longitudinal de la tige d'application) supérieure à la dimension transversale du corps de tige.

Selon une caractéristique, l'orifice central du manchon de préhension présente une portion de montage amovible s'étendant en-dessous de l'épaulement interne et conformée pour un montage amovible sur le col du récipient, de sorte que, dans la position rétractée de la tige d'application, la terminaison libre de la tige inférieure de l'organe de poussée est entourée au moins partiellement par ladite portion de montage amovible ou au moins partiellement par une portion intermédiaire lisse intercalée entre ladite portion de montage amovible et ledit épaulement interne.

Selon une autre caractéristique, la portion de montage amovible est soit une portion de montage amovible par vissage munie d'un taraudage, soit une portion de montage amovible à baïonnette, soit une portion de montage amovible par encliquetage.

Dans une réalisation particulière, l'orifice central du manchon de préhension présente une portion inférieure s'étendant en-dessous de la portion de montage amovible et débouchant sur le dessous du manchon de préhension, où cette portion inférieure est lisse.

Avantageusement, l'épaulement interne se présente sous la forme d'une saillie annulaire à l'intérieur de l'orifice central du manchon de préhension, une telle saillie annulaire définissant deux faces annulaires opposées incluant une face annulaire supérieure sur laquelle prend appui l'organe de rappel élastique et une face annulaire inférieure, et la terminaison libre de la tige inférieure de l'organe de poussée est munie d'un collet externe en saillie périphérique, où un tel collet externe est disposé en-dessous de l'épaulement interne et vient en appui contre la face annulaire inférieure de cette saillie annulaire dans la position rétractée de la tige d'application.

Ainsi, ce collet externe, qui a préalablement été passé en force à travers la saillie annulaire (autrement dit à travers l'épaulement interne), va permettre de bloquer le manchon de préhension dans le sens d'une remontée (autrement dit dans le sens d'une sortie vers le haut hors du manchon de préhension), du fait que ce collet externe vient en appui contre la face annulaire inférieure de la saillie annulaire.

Dans un mode de réalisation particulier, la terminaison libre de la tige inférieure de l'organe de poussée est tubulaire, et l'embout d'accouplement de la tige d'application est accouplé en force, par emboîtement, à l'intérieur de la terminaison libre.

Selon une variante, l'embout d'accouplement de la tige d'application est tubulaire, et cet embout d'accouplement est accouplé en force, par emboîtement, autour de la terminaison libre.

Selon une possibilité de l'invention, l'embout d'accouplement de la tige d'application présente un épaulement supérieur formant une butée d'arrêt contre la terminaison libre.

Selon une autre possibilité de l'invention, la tête supérieure de l'organe de poussée est guidée en coulissement à l'intérieur d'une portion supérieure de l'orifice central du manchon de préhension, cette portion supérieure s'étendant au-dessus de l'épaulement interne et débouchant sur le dessus du manchon de préhension, où cette tête supérieure et cette portion supérieure de l'orifice central sont de formes complémentaires et non cylindriques de sorte que cette tête supérieure est mobile uniquement en coulissement à l'intérieur de la portion supérieure de l'orifice central.

Ainsi, la tige d'application est mobile uniquement en coulissement, sans possibilité de rotation autour de son propre axe, pour optimiser mécaniquement son déplacement en coulissement.

Conformément à une autre caractéristique de l'invention, l'organe de rappel élastique est un ressort hélicoïdal de compression.

Selon une variante, l'embout d'accouplement de la tige d'application vient de matière avec le corps de tige.

Selon une autre variante, l'embout d'accouplement de la tige d'application est rapporté et solidarisé sur le corps de tige.

Selon une variante, l'épaulement interne de l'orifice central du manchon de préhension vient de matière avec le manchon de préhension.

Selon une autre variante, l'épaulement interne de l'orifice central du manchon de préhension se présente sous la forme d'un insert rapporté et fixé à l'intérieur de l'orifice central du manchon de préhension.

Selon une possibilité, la tige inférieure de l'organe de poussée vient de matière avec la tête supérieure de l'organe de poussée, de sorte que cette tige inférieure et cette tête supérieure sont formées d'un seul tenant.

En variante, la tige inférieure de l'organe de poussée est solidarisée à la tête supérieure de l'organe de poussée par assemblage, de sorte que cette tige inférieure et cette tête supérieure sont des éléments distincts assemblés ensemble, par exemple par emboîtement, par vissage, par encollage ou par soudage.

L'invention se rapporte également à un dispositif cosmétique pour le conditionnement et l'application d'une composition cosmétique à appliquer, un tel dispositif cosmétique comportant :
- un récipient destiné à contenir ladite composition cosmétique à appliquer, et présentant un fond et un col délimitant intérieurement un orifice d'entrée ; et
- un bouchon applicateur conforme à l'invention ;

dans lequel le manchon de préhension du bouchon applicateur est adapté pour être monté de manière amovible sur le col du récipient et est configurable entre :
   - une position fermée dans laquelle le manchon de préhension coopère avec ledit col pour un attachement sur ledit col ; et
   - une position ouverte dans laquelle le manchon de préhension ne coopère pas avec ledit col pour autoriser un détachement vis-à-vis du col ;
et dans lequel l'embout d'accouplement de la tige d'application vient en appui sur ledit col lorsque le manchon de préhension est en position fermée, bloquant ainsi la tige d'application dans la position rétractée et fermant ainsi l'orifice d'entrée du récipient.

Avantageusement, lorsque le manchon de préhension passe de sa position fermée à sa position ouverte, l'embout d'accouplement de la tige d'application décolle du col du récipient et ainsi la tige d'application est libre d'être déplacée vers sa position déployée, en direction du fond du récipient, sous l'effet d'une poussée exercée sur la tête supérieure de l'organe de poussée.

La présente invention concerne également la caractéristique selon laquelle le manchon de préhension du bouchon applicateur est adapté pour être monté par vissage sur le col du récipient.

Selon une variante, le manchon de préhension du bouchon applicateur est adapté pour être monté par baïonnette sur le col du récipient.

Dans une application particulière, la composition cosmétique est une composition de maquillage, notamment du type vernis à ongles, fond de teint, brillant à lèvres, rouge à lèvres, eyeliner, mascara ou toute autre composition cosmétique destinée à l'embellissement d'une partie du corps, ou une composition de soins ou d'hygiène du corps ou dermatologique, notamment du type crème de soins, baume à lèvres, crème antiride, crème anticernes, crème dermatologique.

L'invention se rapporte aussi à une utilisation d'un dispositif cosmétique conforme à l'invention pour le conditionnement et l'application d'une composition cosmétique à appliquer.

D'autres caractéristiques et avantages de la présente invention apparaîtront à la lecture de la description détaillée ci-après, de deux exemples de mise en oeuvre non limitatifs, faite en référence aux figures annexées dans lesquelles :
- la figure 1 est une vue schématique en perspective de dessus d'un bouchon applicateur selon l'invention, dans une position rétractée de la tige d'application ;
- la figure 2 est une vue schématique en perspective de dessus du bouchon applicateur de la figure 1, dans une position déployée de la tige d'application ;
- la figure 3 est une vue schématique de côté du bouchon applicateur de la figure 1, dans la position rétractée de la tige d'application ;
- la figure 4 est une vue schématique en coupe médiale et en éclatée du bouchon applicateur des figures 1 à 3, avec l'organe de rappel élastique non illustré ;
- la figure 5 est une vue schématique en coupe médiale du bouchon applicateur de la figure 1, dans la position rétractée de la tige d'application ;
- la figure 6 est une vue schématique en coupe médiale du bouchon applicateur de la figure 2, dans la position déployée de la tige d'application ;
- la figure 7 est une vue schématique de côté d'un dispositif cosmétique selon l'invention, avec un bouchon applicateur des figures 1 à 5 et un récipient, où le bouchon applicateur est complètement détaché du récipient ;
- la figure 8 est une vue schématique en coupe médiale du dispositif cosmétique de la figure 7, avec le manchon de préhension du bouchon applicateur en position fermée et avec la tige d'application bloquée en position rétractée ;
- la figure 9 est une vue schématique en coupe médiale du dispositif cosmétique des figures 7 et 8, avec le manchon de préhension du bouchon applicateur en position ouverte (après dévissage) et avec la tige d'application en position rétractée ;
- la figure 10 est une vue schématique en coupe médiale du dispositif cosmétique des figures 7 à 9, avec le manchon de préhension du bouchon applicateur en position ouverte (après dévissage) et avec la tige d'application en position déployée ; et
- la figure 11 est une vue schématique en coupe médiale d'une première variante d'un bouchon applicateur selon l'invention, dans la position rétractée de la tige d'application ;
- la figure 12 est une vue schématique en coupe médiale du bouchon applicateur de la figure 11, dans la position déployée de la tige d'application ;
- la figure 13 est une vue schématique en coupe médiale et en éclatée d'une seconde variante de réalisation d'un bouchon applicateur selon l'invention, avec l'organe de rappel élastique non illustré ; et
- la figure 14 est une vue schématique en coupe médiale du bouchon applicateur de la figure 13, dans la position rétractée de la tige d'application, avec l'organe de rappel élastique non illustré.

En référence aux figures 1 à 6, aux figures 11 et 12 pour une première variante ainsi qu'aux figures 13 et 14 pour une seconde variante, un bouchon applicateur 1 selon l'invention comprend quatre éléments qui sont :
- un manchon de préhension 2 ;
- une tige d'application 3 s'étendant selon un axe longitudinal 30 ;
- un organe de poussée 4 ; et
- un organe de rappel élastique 5.

La description qui suit s'applique à la fois au mode de réalisation des figures 1 à 6 ainsi qu'aux variantes des figures 11, 12 et 13, 14, sauf pour les passages qui explicitent les particularités propres aux variantes.

En référence aux figures 7 à 10, un tel bouchon applicateur 1 est prévu pour être associé à un récipient 6 pour former ensemble un dispositif cosmétique 10 pour le conditionnement et l'application d'une composition cosmétique à appliquer, comme par exemple et à titre non limitatif une composition de vernis à ongles.

Un tel récipient 6 est par exemple réalisé intégralement en verre ou en matériau plastique, et il comprend un corps creux 60 délimitant un volume intérieur 61 prévu pour contenir la composition cosmétique et muni d'un fond 62.

Le récipient 6 est également muni d'un col 63, sur le dessus du corps creux 60, où ce col 63 est pourvu d'un filetage externe 64 et délimite intérieurement un orifice d'entrée 65 permettant l'accès au volume intérieur 61.

Le manchon de préhension 2 présente quatre fonctionnalités qui sont les suivantes :
- permettre de fermer de manière amovible le récipient 6 ;
- former une partie de préhension du bouchon applicateur 1, autrement dit permettre de saisir manuellement le bouchon applicateur 1 ;
- former une partie de support de la tige d'application 3 de sorte que cette tige d'application 3 s'étende au moins partiellement à l'intérieur du récipient 6 lorsque le manchon de préhension 2 est en position fermée ; et
- guider la tige d'application 3 à l'intérieur du manchon de préhension 2, ce guidage étant assuré en coopération avec l'organe de poussée 4.

Ce manchon de préhension 2 est formé d'un corps creux réalisé notamment en matière plastique ou autre, et qui présente une paroi périphérique 20 reliant une paroi supérieure 21 (sur le dessus du manchon de préhension 2) et une paroi inférieure 22 (sur le dessous du manchon de préhension 2).

Ce manchon de préhension 2 présente un orifice central 23 qui le traverse sur toute sa hauteur et donc qui débouche à la fois dans la paroi inférieure 22, autrement dit sur le dessous du manchon de préhension 2, et dans la paroi supérieure 21, autrement dit sur le dessus du manchon de préhension 2.

Cet orifice central 23 présente successivement, en partant de la paroi supérieure 21 (du dessus) en direction de la paroi inférieure 22 (du dessous):
- une portion supérieure 24 débouchant dans la paroi supérieure 21 et qui est relativement large comparativement au reste de l'orifice central 23, où cette portion supérieure 24 est non cylindrique, en étant par exemple de section oblongue telle qu'une section ovoïdale, où cette portion supérieure 24 présente un fond 240 ;
- une portion intermédiaire 25 sous la forme d'un alésage cylindrique et lisse, débouchant dans le fond 240 de la portion supérieure 24, et centré sur l'axe longitudinal 30 de la tige d'application 3 ;
- un épaulement interne 26 qui se présente sous la forme d'une saillie annulaire à l'intérieur de l'orifice central 23 définissant deux faces annulaires opposées incluant une face annulaire supérieure (tournée du côté de la paroi supérieure 21) et une face annulaire inférieure (tournée du côté de la paroi inférieure 22) ;
- une portion de montage amovible 27 s'étendant en-dessous de l'épaulement interne 26, sous la forme d'un alésage taraudé conformé pour un montage par vissage sur le col 63 du récipient 6, et plus spécifiquement sur son filetage externe 64 ; et
- une portion inférieure 28 s'étendant en-dessous de la portion de montage amovible 27, sous la forme d'un alésage cylindrique et lisse qui est débouchant dans la paroi inférieure 22 et qui est centré sur l'axe longitudinal 30 de la tige d'application 3.

Dans la première variante de réalisation des figures 11 et 12, l'orifice central 23 présente une autre portion intermédiaire 29 sous la forme d'un alésage cylindrique et lisse, intercalé entre l'épaulement interne 26 et la portion de montage amovible 27, et ainsi disposé dans la continuité de la portion intermédiaire 25 avec l'épaulement interne 26 s'étendant entre la portion intermédiaire 25 et l'autre portion intermédiaire 29.

Ainsi, le manchon de préhension 2 est apte à être monté par vissage sur le col 63 du récipient 6, plus précisément par vissage de filetage externe 64 du col 63 dans le taraudage de la portion de montage amovible 27 de l'orifice central 23.

Dans une variante non illustrée, la portion de montage amovible 27 est une portion de montage amovible à baïonnette, pour un montage à baïonnette du manchon de préhension 2 sur le col 63 du récipient 6.

Dans une autre variante non illustrée, la portion de montage amovible 27 est une portion de montage amovible par encliquetage, pour un montage par encliquetage du manchon de préhension 2 sur le col 63 du récipient 6.

Ainsi, le manchon de préhension 2 est configurable entre :
- une position fermée, illustrée sur la figure 8, dans laquelle le manchon de préhension 2 coopère par vissage avec le col 63, autrement dit le manchon de préhension 2 est vissé sur le col 63, procurant ainsi un attachement du manchon de préhension 2 et donc du bouchon applicateur 1 sur le col 63 ; et
- une position ouverte, illustrée sur les figures 9 et 10, dans laquelle le manchon de préhension 2 ne coopère pas avec le col 63, autrement dit le manchon de préhension 2 est dévissé du col 63, pour autoriser un détachement du manchon de préhension 2 et donc du bouchon applicateur 1 vis-à-vis du col 63.

Dans la position fermée, la paroi inférieure 22 du manchon de préhension 2 peut épouser, soit au contact soit avec un jeu prédéfini, le haut du corps creux 60 du récipient 6.

La tige d'application 3 comprend un corps de tige 31 au moins partiellement tubulaire, centré sur l'axe longitudinal 30, qui est dimensionné pour passer à travers l'orifice d'entrée 65 et donc pour traverser le col 63 du récipient 6 et s'engager au moins partiellement à l'intérieur du volume intérieur 61 du récipient 6.

Cette tige d'application 3 s'étend partiellement et avec un jeu à l'intérieur de l'orifice central 23 du manchon de préhension 2, et plus précisément à l'intérieur de la portion de montage amovible 27 et de la portion inférieure 28, voire aussi à l'intérieur de la portion intermédiaire 29 lorsque présente. Autrement dit, cette tige d'application 3 n'est pas guidée en coulissement, autrement dit elle n'est pas en liaison glissière dans l'orifice central 23 du manchon de préhension 2.

Ce corps de tige 31 est muni de deux extrémités 32, 33 opposées incluant :
- une extrémité supérieure 32 supportant un embout d'accouplement 34 ; et
- une extrémité inférieure 33 dépassant du manchon de préhension 2 et supportant une tête d'application 35.

La tête d'application 35 est fixée à l'intérieur du corps de tige 31 au niveau de son extrémité inférieure 33. Cette tête d'application 35 est par exemple et à titre non limitatif du type pinceau, brosse, tête en matière absorbante, tête en matière thermoplastique ou tête en mousse.

L'embout d'accouplement 34 est élargi comparativement au corps de tige 31, autrement dit la dimension transversale de l'embout d'accouplement 34 (prise dans un plan orthogonal à l'axe longitudinal 30) est supérieure à la dimension transversale du corps de tige 31.

L'embout d'accouplement 34 présente ainsi une face inférieure 340, tournée du côté de la tête d'application 35, qui déborde en périphérie autour de l'extrémité supérieure 32 du corps de tige 31.

Cet embout d'accouplement 34 vient de matière avec le corps de tige 31, notamment dans une matière plastique. L'embout d'accouplement 34 présente également un épaulement supérieur 341 définissant une face supérieure 342, opposée à la face inférieure 340.

L'organe de poussée 4 comprend une tête supérieure 40 monté coulissante à l'intérieur de la portion supérieure 24 de l'orifice central 23 du manchon de préhension 2.

Cette tête supérieure 40 est de forme complémentaire, donc non cylindrique, à celle de la portion supérieure 24 de l'orifice central 23, de sorte que cette tête supérieure 40 est mobile uniquement en coulissement à l'intérieur de cette portion supérieure 24 de l'orifice central 23. Autrement dit, la tête supérieure 40 est en liaison glissière avec la portion supérieure 24 de l'orifice central 23, guidant ainsi le coulissement de l'ensemble organe de poussée 4 / tige d'application 3.

Cette tête supérieure 40 présente deux faces opposées incluant :
- une face supérieure 41 formant une face sur laquelle une poussée peut être exercée ; et
- une face inférieure 42 tournée du côté de la tige d'application 3.

L'organe de poussée 4 comprend une tige inférieure 43 solidaire de la tête supérieure 40, faisant saillie de sa face inférieure 42. Cette tige inférieure 43 est centrée sur l'axe longitudinal 30 de la tige d'application 3.

Dans le mode de réalisation illustré sur les figures 1 à 6, et également dans la première variante des figures 11 et 12, la tige inférieure 43 vient de matière avec la tête supérieure 40 et ainsi l'organe de poussée 4 est une pièce monobloc. Par ailleurs, dans ce mode de réalisation des figures 1 à 6 et dans la première variante des figures 11 et 12, la tige inférieure 43 se présente sous la forme d'un fût tubulaire.

Dans la seconde variante illustrée sur les figures 13 et 14, la tige inférieure 43 est solidaire de la tête supérieure 40 par emboîtement et ainsi l'organe de poussée 4 est formé d'un assemblage de la tête supérieure 40 et de la tige inférieure 43. Pour ce faire, la tête supérieure 40 présente sur sa face inférieure 42 un orifice d'emboitement 420 à l'intérieur duquel est montée une terminaison supérieure 430 de la tige inférieure 43. En variante, cette terminaison supérieure 430 de la tige inférieure 43 est solidarisée par vissage dans l'orifice 420.

Cette tige inférieure 43 présente une terminaison libre 44 creuse, à l'intérieur de laquelle est accouplé en force, par emboîtement, l'embout d'accouplement 34 de la tige d'application 3, solidarisant ainsi l'organe de poussée 4 et la tige d'application 3.

L'embout d'accouplement 34 est monté à l'intérieur de la terminaison libre 44 jusqu'à ce que la face supérieure 342 de l'épaulement supérieur 341 vienne buter contre la terminaison libre 44 ; cet épaulement supérieur formant ainsi une butée d'arrêt contre la terminaison libre 44.

Ainsi, l'organe de poussée 4 est accouplée à la tige d'application 3 pour déplacer la tige d'application 3 d'une position rétractée (visible sur les figures 1, 3, 5, 8, 9 et 11) vers une position déployée (visible sur les figures 2, 6, 10 et 12) sous l'effet d'une poussée exercée sur la face supérieure 41 de la tête supérieure 40 de l'organe de poussée 4.

La tige d'application 3 est ainsi mobile en coulissement à l'intérieur de l'orifice central 23 prévu dans le manchon de préhension 2, entre la position rétractée et la position déployée. Pour passer de la position rétractée et la position déployée, la tête supérieure 40 est poussée vers le bas, ce qui fait coulisser vers le bas la tige d'application 3 pour que la tête d'application 35 puisse se rapprocher, voire atteindre, le fond 62 du récipient 6.

La tige inférieure 43 de l'organe de poussée 4 s'étend à l'intérieur de l'orifice central 23 du manchon de préhension 2 et traverse l'épaulement interne 26 dans la position rétractée, de sorte que sa terminaison libre 44 est disposée en-dessous de l'épaulement interne 26 tandis que la tête supérieure 40 est bien évidement disposée au-dessus de l'épaulement interne 26.

Ainsi, dans la position rétractée de la tige d'application 3, la terminaison libre 44 de la tige inférieure de l'organe de poussée est entourée au moins partiellement par la portion de montage amovible 27, comme visible sur la figure 5.

Dans la première variante de la figure 11, dans la position rétractée de la tige d'application 3, la terminaison libre 44 de la tige inférieure 43 de l'organe de poussée 4 est entourée au moins partiellement par la portion intermédiaire 29 intercalée entre l'épaulement interne 26 et la portion de montage amovible 27.

Par ailleurs, la terminaison libre 44 de la tige inférieure 43 est munie, sur sa périphérie externe, d'un collet externe 45 en saillie périphérique.

Dans la position rétractée de la tige d'application 3, ce collet externe 45 est disposé en-dessous de l'épaulement interne 26 et vient en appui contre la face annulaire inférieure de cet épaulement interne 26 (formé pour rappel d'une saillie annulaire). Ce collet externe 45 empêche ainsi l'organe de poussée 4 de sortir par le haut hors du manchon de préhension 2.

L'organe de poussée 4 est assemblé dans l'orifice central 23 du manchon de préhension 2 par le haut (ou par-dessus) et est enfoncé à l'intérieur de cet orifice central 23 jusqu'à ce que le collet externe 45 vienne contre la face annulaire supérieure de l'épaulement interne 26 puis, en forçant vers le bas sur l'organe de poussée 4, le collet externe 45 passe par-dessous l'épaulement interne 26.

L'organe de rappel élastique 5 est intercalé entre la tête supérieure 40 de l'organe de poussée 4 et l'épaulement interne 26 prévu dans l'orifice central 23 du manchon de préhension 2.

Plus précisément, cet organe de rappel élastique 5, qui se présente sous la forme d'un ressort hélicoïdal de compression, est en appui :
- sur le haut, sur un épaulement supérieur 46 ménagé en partie haute de la tige inférieure 43 ; et
- sur le bas, sur la face annulaire supérieure de l'épaulement interne 26.

Cet organe de rappel élastique 5 sollicite la tige d'application 3 vers le haut, en direction de sa position rétractée, à l'encontre d'une poussée vers le bas sur la tête supérieure 40 de l'organe de poussée 4, de sorte que la tige d'application 3 revient naturellement vers sa position rétractée en l'absence d'une poussée vers le bas sur l'organe de poussée 4.

L'organe de rappel élastique 5 sollicite aussi le collet externe 45 contre la face annulaire inférieure de l'épaulement interne 26.

En référence à la figure 8, lorsque le manchon de préhension 2 est en position fermée, l'embout d'accouplement 34 de la tige d'application 3 vient en appui sur le col 63 du récipient 6, et plus précisément la face inférieure 340 de cet embout d'accouplement 34 vient en appui contre le pourtour du col 63. Ainsi, lorsque le manchon de préhension 2 est en position fermée, l'embout d'accouplement 34 de la tige d'application 3 bloque la tige d'application 3 dans sa position rétractée et ferme l'orifice d'entrée 65 du col 63 du récipient 6.

La face inférieure 340 de cet embout d'accouplement 34 est suffisamment large pour prendre appui contre le pourtour du col 63 et fermer son orifice d'entrée 65.

En référence aux figures 9 et 10, lorsque le manchon de préhension 2 passe de sa position fermée à sa position ouverte, l'embout d'accouplement 34 de la tige d'application 3 décolle du col 63 du récipient 6 et ainsi la tige d'application 3 n'est plus bloquée et est désormais libre d'être déplacée vers sa position déployée, en direction du fond 62 du récipient 6, sous l'effet d'une poussée exercée sur la tête supérieure 40 de l'organe de poussée 4.

Ainsi, lorsque le manchon de préhension 2 est fermé par vissage sur le col 63 du récipient 6, l'embout d'accouplement 34 de la tige d'application 3 va se retrouver coincé entre, d'une part, la terminaison libre 44 de la tige inférieure 43 de l'organe de poussée 4 et, d'autre part, le col 63 du récipient 6, contribuant ainsi à bloquer la tige d'application 3 dans sa position rétractée et donc empêchant cette dernière d'être enfoncé par inadvertance contre le fond 62 du récipient 6.

Sur une ligne industrielle d'assemblage, l'assemblage sera réalisé comme suit :
- la tige d'application 3 est placée sur le récipient 6, avec l'embout d'accouplement 34 qui vient en appui sur le pourtour du col 63 du récipient 6 ;
- l'organe de rappel élastique 5 est monté autour de la tige inférieure 43 de l'organe de poussée 4 ;
- l'ensemble organe de poussée 4 / organe de rappel élastique 5 est inséré par le haut à l'intérieur de l'orifice central 23 du manchon de préhension 2 jusqu'à ce que le collet externe 45 passe en force par-dessous l'épaulement interne 26 et l'organe de rappel élastique 5 vienne repose contre l'épaulement interne 26 ;
- l'ensemble manchon de préhension 2 / organe de poussée 4 / organe de rappel élastique 5 est positionné au-dessus du récipient 6 supportant la tige d'application 3, dans l'alignement de l'axe longitudinal 30 ; et
- l'ensemble manchon de préhension 2 / organe de poussée 4 / organe de rappel élastique 5 est descendu puis le manchon de préhension 2 est vissé sur le col 63 du récipient 6 jusqu'à ce que l'embout d'accouplement 34 de la tige d'application 3 vienne buter contre la terminaison libre 44 de la tige inférieure 43 de l'organe de poussée 4 ;
- le vissage du manchon de préhension 2 sur le col 63 est poursuivi, forçant ainsi l'embout d'accouplement 34 à l'intérieur de la terminaison libre 44, de sorte que l'embout d'accouplement 34 est monté en force à l'intérieur de la terminaison libre 44 jusqu'à ce que la face supérieure 342 de l'épaulement supérieur 341 vienne buter contre la terminaison libre 44.

## Revendications

1. Bouchon applicateur (1) comprenant :
- un manchon de préhension (2) apte à être monté de manière amovible sur un col (63) d'un récipient (6) destiné à contenir une composition cosmétique à appliquer,
- une tige d'application (3) comprenant un corps de tige (31) conçu pour traverser le col (63) du récipient (6) et s'engager au moins partiellement à l'intérieur du récipient (6), où ce corps de tige (31) est muni de deux extrémités (32, 33) opposées incluant une extrémité supérieure (32) et une extrémité inférieure (33) dépassant du manchon de préhension (2) et supportant une tête d'application (35), où la tige d'application (3) est mobile en coulissement à l'intérieur d'un orifice central (23) prévu dans le manchon de préhension (2), entre une position rétractée et une position déployée ;
- un organe de poussée (4) accouplée à la tige d'application (3) pour déplacer la tige d'application (3) de sa position rétractée vers sa position déployée sous l'effet d'une poussée exercée sur une tête supérieure (40) de l'organe de poussée (4) ; et
- un organe de rappel élastique (5) sollicitant la tige d'application (3) en direction de sa position rétractée, où l'organe de rappel élastique (5) est intercalé entre la tête supérieure (40) de l'organe de poussée (4) et un épaulement interne (26) prévu dans l'orifice central (23) du manchon de préhension (2) ;
ledit bouchon applicateur (1) étant **caractérisé en ce que** :
- l'organe de poussée (4) comprend une tige inférieure (43) solidaire de la tête supérieure (40) et qui s'étend à l'intérieur de l'orifice central (23) du manchon de préhension (2) en traversant l'épaulement interne (26) dans la position rétractée, de sorte que ladite tige inférieure (43) présente une terminaison libre (44) disposée en-dessous de l'épaulement interne (26) tandis que la tête supérieure (40) est disposée au-dessus de l'épaulement interne (26) ; et
- l'extrémité supérieure (32) du corps de tige (31) supporte un embout d'accouplement (34) qui, d'une part, est élargi comparativement au corps de tige (31) pour être apte à venir en appui sur ledit col (63) du récipient (6) et, d'autre part, est accouplé en force, par emboîtement, avec la terminaison libre (44) de la tige inférieure (43) de l'organe de poussée (4).

2. Bouchon applicateur (1) selon la revendication 1, dans lequel l'orifice central (23) du manchon de préhension (2) présente une portion de montage amovible (27) s'étendant en-dessous de l'épaulement interne (26) et conformée pour un montage sur le col (63) du récipient (6), de sorte que, dans la position rétractée de la tige d'application (3), la terminaison libre (44) de la tige inférieure (43) de l'organe de poussée (4) est entourée au moins partiellement par ladite portion de montage amovible (27).

3. Bouchon applicateur (1) selon la revendication 1, dans lequel l'orifice central (23) du manchon de préhension (2) présente une portion de montage amovible (27) s'étendant en-dessous de l'épaulement interne (26) et conformée pour un montage sur le col (63) du récipient (6), de sorte que, dans la position rétractée de la tige d'application (3), la terminaison libre (44) de la tige inférieure (43) de l'organe de poussée (4) est entourée au moins partiellement par une portion intermédiaire (29) lisse intercalée entre ladite portion de montage amovible (27) et ledit épaulement interne (26).

4. Bouchon applicateur (1) selon la revendication 2 ou 3, dans lequel la portion de montage amovible (27) est soit une portion de montage amovible par vissage munie d'un taraudage, soit une portion de montage amovible à baïonnette, soit une portion de montage amovible par encliquetage.

5. Bouchon applicateur (1) selon l'une quelconque des revendications 2 à 4, dans lequel l'orifice central (23) du manchon de préhension (2) présente une portion inférieure (28) s'étendant en-dessous de la portion de montage amovible (27) et débouchant sur le dessous du manchon de préhension (2), où ladite portion inférieure (28) est lisse.

6. Bouchon applicateur (1) selon l'une quelconque des revendications précédentes, dans lequel l'épaulement interne (26) se présente sous la forme d'une saillie annulaire à l'intérieur de l'orifice central (23) du manchon de préhension (2), ladite saillie annulaire définissant deux faces annulaires opposées incluant une face annulaire supérieure sur laquelle prend appui l'organe de rappel élastique (5) et une face annulaire inférieure, et la terminaison libre (44) de la tige inférieure (43) de l'organe de poussée (4) est munie d'un collet externe (45) en saillie périphérique, où ledit collet externe (45) est disposé en-dessous de l'épaulement interne (26) et vient en appui contre la face annulaire inférieure de cette saillie annulaire dans la position rétractée de la tige d'application (3).

7. Bouchon applicateur (1) selon l'une quelconque des revendications précédentes, dans lequel la terminaison libre (44) de la tige inférieure (43) de l'organe de poussée (4) est tubulaire, et l'embout d'accouplement (34) de la tige d'application (3) est accouplé en force, par emboîtement, à l'intérieur de ladite terminaison libre (44).

8. Bouchon applicateur (1) selon la revendication 7, dans lequel l'embout d'accouplement (34) de la tige d'application (3) présente un épaulement supérieur (341) formant une butée d'arrêt contre la terminaison libre (44).

9. Bouchon applicateur (1) selon l'une quelconque des revendications précédentes, dans lequel la tête supérieure (40) de l'organe de poussée (4) est guidée en coulissement à l'intérieur d'une portion supérieure (24) de l'orifice central (23) du manchon de préhension (2), ladite portion supérieure (24) s'étendant au-dessus de l'épaulement interne (26) et débouchant sur le dessus du manchon de préhension (2), où ladite tête supérieure (40) et ladite portion supérieure (24) de l'orifice central (23) sont de formes complémentaires et non cylindriques de sorte que ladite tête supérieure (40) est mobile uniquement en coulissement à l'intérieur de ladite portion supérieure (24) de l'orifice central (23).

10. Bouchon applicateur (1) selon l'une quelconque des revendications précédentes, dans lequel l'organe de rappel élastique (5) est un ressort hélicoïdal de compression.

11. Dispositif cosmétique (10) pour le conditionnement et l'application d'une composition cosmétique à appliquer, ledit dispositif cosmétique (10) comportant :
- un récipient (6) destiné à contenir ladite composition cosmétique à appliquer, et présentant un fond (62) et un col (63) délimitant intérieurement un orifice d'entrée (65) ; et
- un bouchon applicateur (1) conforme à l'une quelconque des revendications précédentes ;
dans lequel le manchon de préhension (2) du bouchon applicateur (1) est adapté pour être monté de manière amovible sur le col (63) du récipient (6) et est configurable entre :
- une position fermée dans laquelle le manchon de préhension (2) coopère avec ledit col (63) pour un attachement sur ledit col (63) ; et
- une position ouverte dans laquelle le manchon de préhension (2) ne coopère pas avec ledit col (63) pour autoriser un détachement vis-à-vis du col (63) ;
et dans lequel l'embout d'accouplement (34) de la tige d'application (3) vient en appui sur ledit col (63) lorsque le manchon de préhension (2) est en position fermée, bloquant ainsi la tige d'application (3) dans la position rétractée et fermant ainsi l'orifice d'entrée (65) du récipient (6).

12. Dispositif cosmétique (10) selon la revendication 11, dans lequel, lorsque le manchon de préhension (2) passe de sa position fermée à sa position ouverte, l'embout d'accouplement (34) de la tige d'application (3) décolle du col (63) du récipient (6) et ainsi la tige d'application (3) est libre d'être déplacée vers sa position déployée, en direction du fond (62) du récipient (6), sous l'effet d'une poussée exercée sur la tête supérieure (40) de l'organe de poussée (4).

13. Dispositif cosmétique (10) selon l'une quelconque des revendications 11 et 12, dans lequel le manchon de préhension (2) du bouchon applicateur (1) est adapté pour être monté par vissage sur le col (63) du récipient (6).

14. Dispositif cosmétique (10) selon l'une quelconque des revendications 11 à 13, dans lequel la composition cosmétique est une composition de maquillage, notamment du type vernis à ongles, fond de teint, brillant à lèvres, rouge à lèvres, eyeliner, mascara ou toute autre composition cosmétique destinée à l'embellissement d'une partie du corps, ou une composition de soins ou d'hygiène du corps ou dermatologique, notamment du type crème de soins, baume à lèvres, crème antiride, crème anticernes, crème dermatologique.

15. Utilisation d'un dispositif cosmétique (10) conforme à l'une quelconque des revendications 11 à 14 pour le conditionnement et l'application d'une composition cosmétique à appliquer.

## Patentansprüche

1. Applikatorkappe (1), umfassend:
- eine Griffhülse (2), die geeignet ist, entfernbar auf einem Hals (63) eines Behälters (6) befestigt zu werden, der dazu bestimmt ist, eine aufzutragende kosmetische Zusammensetzung zu enthalten,
- einen Applikationsstab (3), der einen Stabkörper (31) umfasst, der dazu ausgelegt ist, den Hals (63) des Behälters (6) zu durchdringen und zumindest teilweise in den Behälter (6) einzugreifen, wobei dieser Stabkörper (31) mit zwei gegenüberliegenden Enden (32, 33) versehen ist, einschließlich eines oberen Endes (32) und eines unteren Endes (33), die von der Griffhülse (2) vorstehen und einen Applikationskopf (35) tragen, wobei der Applikationsstab (3) innerhalb einer zentralen Öffnung (23), die in der Griffhülse (2) vorgesehen ist, zwischen einer zurückgezogenen Position und einer ausgefahrenen Position gleitend bewegt werden kann;
- einen Schieber (4), der mit dem Applikationsstab (3) gekoppelt ist, um den Applikationsstab (3) von seiner zurückgezogenen Position in seine ausgefahrene Position unter der Wirkung einer auf einen oberen Kopf (40) des Schiebers (4) ausgeübten Druckkraft zu verschieben; und
- ein elastisches Rückstellelement (5), das den Applikationsstab (3) in seine zurückgezogene Position drängt, wobei das elastische Rückstellelement (5) zwischen dem oberen Kopf (40) des Schiebers (4) und einem inneren Vorsprung (26), der in der zentralen Öffnung (23) der Griffhülse (2) vorgesehen ist, eingefügt ist;
wobei die Applikatorkappe (1) **dadurch gekennzeichnet ist, dass**:
- der Schieber (4) einen unteren Stab (43) umfasst, der fest mit dem oberen Kopf (40) verbunden ist und sich innerhalb der zentralen Öffnung (23) der Griffhülse (2) erstreckt und dabei den inneren Vorsprung (26) in der zurückgezogenen Position kreuzt, so dass der untere Stab (43) einen freien Abschluss (44) aufweist, der unterhalb des inneren Vorsprungs (26) angeordnet ist, während der obere Kopf (40) oberhalb des inneren Vorsprungs (26) angeordnet ist; und
- das obere Ende (32) des Stabkörpers (31) einen Kupplungsstecker (34) trägt, der einerseits gegenüber dem Stabkörper (31) verbreitert ist, um auf dem Hals (63) des Behälters (6) in Anlage kommen zu können, und andererseits durch Steckverbindung mit dem freien Abschluss (44) des unteren Stabs (43) des Schiebers (4) kraftgekoppelt ist.

2. Applikatorkappe (1) nach Anspruch 1, **dadurch gekennzeichnet, dass** die zentrale Öffnung (23) der Griffhülse (2) einen entfernbaren Befestigungsabschnitt (27) aufweist, der sich unterhalb des inneren Vorsprungs (26) erstreckt und zur Befestigung am Hals (63) des Behälters (6) ausgestaltet ist, so dass der freie Abschluss (44) des unteren Stabs (43) des Schiebers (4) in der zurückgezogenen Position des Applikationsstabs (3) zumindest teilweise von dem entfernbaren Befestigungsabschnitt (27) umschlossen ist.

3. Applikatorkappe (1) nach Anspruch 1, **dadurch gekennzeichnet, dass** die zentrale Öffnung (23) der Griffhülse (2) einen entfernbaren Befestigungsabschnitt (27) aufweist, der sich unterhalb des inneren Vorsprungs (26) erstreckt und zur Befestigung am Hals (63) des Behälters (6) ausgestaltet ist, so dass der freie Abschluss (44) des unteren Stabs (43) des Schiebers (4) in der zurückgezogenen Position des Applikationsstabs (3) zumindest teilweise von einem glatten Zwischenabschnitt (29) umschlossen ist, der zwischen dem entfernbaren Befestigungsabschnitt (27) und dem inneren Vorsprung (26) eingefügt ist.

4. Applikatorkappe (1) nach Anspruch 2 oder 3, wobei der entfernbare Befestigungsabschnitt (27) entweder ein entfernbarer Schraubbefestigungsabschnitt ist, der mit einem Innengewinde versehen ist, oder ein entfernbarer Bajonettbefestigungsabschnitt oder ein entfernbarer Einrastbefestigungsabschnitt.

5. Applikatorkappe (1) nach einem der Ansprüche 2 bis 4, wobei die zentrale Öffnung (23) der Griffhülse (2) einen unteren Abschnitt (28) aufweist, der sich unterhalb des entfernbaren Befestigungsabschnitts (27) erstreckt und an der Unterseite der Griffhülse (2) mündet, wo der untere Abschnitt (28) glatt ist.

6. Applikatorkappe (1) nach einem der vorhergehenden Ansprüche, wobei der innere Vorsprung (26) die Form einer ringförmigen Auskragung innerhalb der zentralen Öffnung (23) der Griffhülse (2) aufweist, wobei die ringförmige Auskragung zwei gegenüberliegende ringförmige Flächen definiert, einschließlich einer oberen ringförmigen Fläche, auf der das elastische Rückstellelement (5) anliegt, und einer unteren ringförmigen Fläche, und der freie Abschluss (44) des unteren Stabs (43) des Schiebers (4) mit einem umlaufend vorstehenden äußeren Bund (45) versehen ist, der unterhalb des inneren Vorsprungs (26) angeordnet ist und in der zurückgezogenen Position des Applikationsstabs (3) an der unteren ringförmigen Fläche dieser ringförmigen Auskragung in Anlage kommt.

7. Applikatorkappe (1) nach einem der vorhergehenden Ansprüche, wobei der freie Abschluss (44) des unteren Stabs (43) des Schiebers (4) rohrförmig ist und der Kupplungsstecker (34) des Applikationsstabs (3) innerhalb des freien Abschlusses (44) durch Steckverbindung kraftgekoppelt ist.

8. Applikatorkappe (1) nach Anspruch 7, wobei der Kupplungsstecker (34) des Applikationsstabs (3) einen oberen Vorsprung (341) aufweist, der ein Anschlagelement gegen den freien Abschluss (44) bildet.

9. Applikatorkappe (1) nach einem der vorhergehenden Ansprüche, wobei der obere Kopf (40) des Schiebers (4) gleitend innerhalb eines oberen Abschnitts (24) der zentralen Öffnung (23) der Griffhülse (2) geführt ist, wobei der obere Abschnitt (24) sich oberhalb des inneren Vorsprungs (26) erstreckt und an der Oberseite der Griffhülse (2) mündet, wobei der obere Kopf (40) und der obere Abschnitt (24) der zentralen Öffnung (23) eine komplementäre und nicht zylindrische Form aufweisen, so dass der obere Kopf (40) innerhalb des oberen Abschnitts (24) der zentralen Öffnung (23) nur gleitend bewegbar ist.

10. Applikatorkappe (1) nach einem der vorhergehenden Ansprüche, wobei das elastische Rückstellelement (5) eine spiralförmige Druckfeder ist.

11. Kosmetische Vorrichtung (10) zum Abfüllen und Auftragen einer aufzutragenden kosmetischen Zusammensetzung, wobei die kosmetische Vorrichtung (10) Folgendes umfasst:
- einen Behälter (6), der dazu bestimmt ist, die aufzutragende kosmetische Zusammensetzung zu enthalten, und einen Boden (62) und einen Hals (63) aufweisen, die innen eine Einlassöffnung (65) begrenzen; und
- eine Applikatorkappe (1) nach einem der vorhergehenden Ansprüche;
wobei die Griffhülse (2) der Applikatorkappe (1) geeignet ist, entfernbar auf dem Hals (63) des Behälters (6) befestigt zu werden, und konfigurierbar ist zwischen:
- einer geschlossenen Position, in der die Griffhülse (2) mit dem Hals (63) zur Anbringung an dem Hals (63) zusammenwirkt; und
- einer offenen Position, in der die Griffhülse (2) nicht mit dem Hals (63) zusammenwirkt, um ein Entfernen bezüglich des Halses (63) zu ermöglichen;
und wobei der Kupplungsstecker (34) des Applikationsstabs (3) auf dem Hals (63) in Anlage kommt, wenn sich die Griffhülse (2) in der geschlossenen Position befindet, und so den Applikationsstab (3) in der zurückgezogenen Position blockiert und dadurch die Einlassöffnung (65) des Behälters (6) verschließt.

12. Kosmetische Vorrichtung (10) nach Anspruch 11, wobei, wenn die Griffhülse (2) von ihrer geschlossenen Position in ihre offene Position übergeht, sich der Kupplungsstecker (34) des Applikationsstabs (3) vom Hals (63) des Behälters (6) abhebt und somit der Applikationsstab (3) frei ist, um in seine ausgefahrene Position in Richtung des Bodens (62) des Behälters (6) unter der Wirkung einer auf den oberen Kopf (40) des Schiebers (4) ausgeübten Druckkraft verschoben zu werden.

13. Kosmetische Vorrichtung (10) nach einem der Ansprüche 11 und 12, wobei die Griffhülse (2) der Applikatorkappe (1) ausgebildet ist, durch Aufschrauben auf den Hals (63) des Behälters (6) befestigt zu werden.

14. Kosmetische Vorrichtung (10) nach einem der Ansprüche 11 bis 13, wobei die kosmetische Zusammensetzung eine Schminkzusammensetzung ist, insbesondere vom Typ Nagellack, Foundation, Lipgloss, Lippenstift, Eyeliner, Mascara oder jeder anderen kosmetischen Zusammensetzung, die zur Verschönerung eines Körperteils bestimmt ist, oder eine Pflege- oder Körperhygiene- oder dermatologische Zusammensetzung, insbesondere vom Typ Pflegecreme, Lippenbalsam, Anti-Falten-Creme, Concealer-Creme, dermatologische Creme.

15. Verwendung einer kosmetischen Vorrichtung (10) nach einem der Ansprüche 11 bis 14 zum Abfüllen und Auftragen einer aufzutragenden kosmetischen Zusammensetzung.

## Claims

1. An applicator cap (1) comprising:
- a gripping sleeve (2) capable of being removably mounted on a neck (63) of a container (6) intended to contain a cosmetic composition to be applied,
- an application rod (3) comprising a rod body (31) adapted to pass through the neck (63) of the container (6) and to engage at least partially into the container (6), wherein said rod body (31) is provided with two opposite ends (32, 33) including an upper end (32) and a lower end (33) protruding from the gripping sleeve (2) and supporting an application head (35), wherein the application rod (3) is slidably movable inside a central orifice (23) provided inside the gripping sleeve (2), between a retracted position and a deployed position;
- a thrust member (4) coupled to the application rod (3) to move the application rod (3) from its retracted position to its deployed position under the effect of a thrust exerted on an upper head (40) of the thrust member (4); and
- an elastic return member (5) urging the application rod (3) towards its retracted position, wherein the elastic return member (5) is interposed between the upper head (40) of the thrust member (4) and an internal shoulder (26) provided inside the central orifice (23) of the gripping sleeve (2);
said applicator cap (1) being **characterized in that**:
- the thrust member (4) comprises a lower rod (43) attached to the upper head (40) and which extends inside the central orifice (23) of the gripping sleeve (2) by passing through the internal shoulder (26) in the retracted position, such that said lower rod (43) has a free termination (44) arranged below the internal shoulder (26) while the upper head (40) is arranged above the internal shoulder (26); and
- the upper end (32) of the rod body (31) supports a coupling piece (34) which, on the one hand, is widened compared to the rod body (31) to be able to bear on said neck (63) of the container (6) and, on the other hand, is force-coupled, by interlocking, to the free termination (44) of the lower rod (43) of the thrust member (4).

2. The applicator cap (1) according to claim 1, wherein the central orifice (23) of the gripping sleeve (2) has a removable mounting portion (27) extending below the internal shoulder (26) and shaped to be mounted on the neck (63) of the container (8), so that, in the retracted position of the application rod (3), the free termination (44) of the lower rod (43) of the thrust member (4) is surrounded at least partially by said removable mounting portion (27).

3. The applicator cap (1) according to claim 1, wherein the central orifice (23) of the gripping sleeve (2) has a removable mounting portion (27) extending below the internal shoulder (26) and shaped to be mounted on the neck (63) of the container (6), so that, in the retracted position of the application rod (3), the free termination (44) of the lower rod (43) of the thrust member (4) is at least partially surrounded by a smooth intermediate portion (29) interposed between said removable mounting portion (27) and said internal shoulder (26).

4. The applicator cap (1) according to claim 2 or 3, wherein the removable mounting portion (27) is either a mounting portion removable by screwing provided with a threading, a mounting portion removable by bayonet, or a mounting portion removable by snap-fitting.

5. The applicator cap (1) according to any one of claims 2 to 4, wherein the central orifice (23) of the gripping sleeve (2) has a lower portion (28) extending below the removable mounting portion (27) and opening onto the bottom of the gripping sleeve (2), wherein said lower portion (28) is smooth.

6. The applicator cap (1) according to any one of the preceding claims, wherein the internal shoulder (26) is in the form of an annular projection inside the central orifice (23) of the gripping sleeve (2), said annular projection defining two opposite annular faces including an upper annular face on which bears the elastic return member (5) and a lower annular face, and the free termination (44) of the lower rod (43) of the thrust member (4) is provided with an external collar (45) projecting peripherally, wherein said external collar (45) is arranged below the internal shoulder (26) and bears against the annular lower face of this annular projection in the retracted position of the application rod (3).

7. The applicator cap (1) according to any one of the preceding claims, wherein the free termination (44) of the lower rod (43) of the thrust member (4) is tubular, and the coupling piece (34) of the application rod (3) is force-coupled, by interlocking, inside said free termination (44).

8. The applicator cap (1) according to claim 7, wherein the coupling piece (34) of the application rod (3) has an upper shoulder (341) forming a stopper against the free termination (44).

9. The applicator cap (1) according to any one of the preceding claims, wherein the upper head (40) of the thrust member (4) is slidably guided inside an upper portion (24) of the central orifice (23) of the gripping sleeve (2), said upper portion (24) extending above the internal shoulder (26) and opening onto the top of the gripping sleeve (2), wherein said upper head (40) and said upper portion (24) of the central orifice (23) are of complementary and non-cylindrical shapes such that said upper head (40) is movable only by sliding inside said upper portion (24) of the central orifice (23).

10. The applicator cap (1) according to any one of the preceding claims, wherein the elastic return member (5) is a helical compression spring.

11. A cosmetic device (10) for packaging and applying a cosmetic composition to be applied, said cosmetic device (10) comprising:
- a container (6) intended to contain said cosmetic composition to be applied, and having a bottom (62) and a neck (63) internally delimiting an inlet orifice (65); and
- an applicator cap (1) in accordance with any one of the preceding claims;
wherein the gripping sleeve (2) of the applicator cap (1) is adapted to be removably mounted on the neck (63) of the container (6) and is configurable between:
- a closed position in which the gripping sleeve (2) cooperates with said neck (63) for attachment to said neck (63); and
- an open position in which the gripping sleeve (2) does not cooperate with said neck (63) to allow detachment from the neck (63); and
wherein the coupling piece (34) of the application rod (3) bears on said neck (63) when the gripping sleeve (2) is in the closed position, thus blocking the application rod (3) in the retracted position and thus closing the inlet orifice (65) of the container (6).

12. The cosmetic device (10) according to claim 11, wherein, when the gripping sleeve (2) passes from its closed position to its open position, the coupling piece (34) of the application rod (3) is detached from the neck (63) of the container (6) and thus the application rod (3) is free to be moved towards its deployed position, in the direction of the bottom (62) of the container (6), under the effect of a thrust exerted on the upper head (40) of the thrust member (4).

13. The cosmetic device (10) according to any one of claims 11 and 12, wherein the gripping sleeve (2) of the application cap (1) is adapted to be mounted by screwing on the neck (63) of the container (6).

14. The cosmetic device (10) according to any one of claims 11 to 13, wherein the cosmetic composition is a make-up composition, in particular of the type nail varnish, foundation, lip gloss, lipstick, eyeliner, mascara or any other cosmetic composition intended for the embellishment of a part of the body, or a dermatological or body care or hygiene composition, in particular of the type care cream, lip balm, anti-wrinkle cream, concealer cream, dermatological cream.

15. A use of a cosmetic device (10) in accordance with any one of claims 11 to 14 for packaging and applying a cosmetic composition to be applied.
